# EUROPÄISCHE PATENTSCHRIFT

(11) **EP 4 431 830 B1**
(45) Veröffentlichungstag und Bekanntmachung des Hinweises auf die Patenterteilung: **03.12.2025**
(21) Anmeldenummer: 23161561.8
(22) Anmeldetag: 13.03.2023
(51) Int. Cl.: F24H 9/06

(54) **DISTANZELEMENT ZUM BEABSTANDEN EINES GEGENSTANDES VON EINER AUFLAGE, EINE BEFESTIGUNGSANORDNUNG SOWIE EIN DURCHLAUFERHITZER**
DISTANCE ELEMENT FOR SPACING AN OBJECT OFF A SUPPORT, FASTENING ARRANGEMENT AND CONTINUOUS FLOW HEATER
ÉLÉMENT D'ESPACEMENT POUR ESPACER UN OBJET D'UN SUPPORT, AGENCEMENT DE FIXATION ET CHAUFFE-EAU INSTANTANÉ

(43) Veröffentlichungstag der Anmeldung: 18.09.2024
(73) Patentinhaber: Gerdes Holding GmbH & Co. KG, 21337 Lüneburg (DE)
(72) Erfinder: CORDES, Hans, 21394 Kirchgellersen (DE); BAKHMETIEV, Viktor, 21339 Lüneburg (DE)
(74) Vertreter: Stork Bamberger Patentanwälte PartmbB

(56) Entgegenhaltungen:
- DE-A1- 102006 002 262

## Beschreibung

Die vorliegende Erfindung betrifft ein Distanzelement zum Beabstanden eines Gegenstands von einer Auflage, wobei sich das Distanzelement entlang einer Längsachse zwischen einem vorderen Ende und einem hinteren Ende erstreckt und entlang der Längsachse mindestens einen Durchführungsabschnitt zum Durchführen eines Befestigungselements umfasst, wobei das vordere Ende des Distanzelements eine Anlagefläche zur Anlage des Distanzelementes an einer Auflage umfasst und das hintere Ende zur zumindest bereichsweisen Anordnung des Distanzelements in einer Gegenstandsausnehmung eines Gegenstands ausgebildet und eingerichtet ist.

Weiterhin betrifft die Erfindung eine Befestigungsanordnung umfassend ein Distanzelement.

Weiter betrifft die Erfindung einen Durchlauferhitzer umfassend mindestens zwei Befestigungsanordnungen.

Bauteile zum Beabstanden eines Gegenstands von einer Auflage sind seit vielen Jahren aus dem Stand der Technik bekannt. Derartige Bauteile werden beispielsweise eingesetzt, um Gegenstände mit einem bestimmten Abstand von einer Auflage zu beabstanden oder um Gegenstände mit dem Bauteil in einem vorgegebenen Abstand an einer Auflage zu befestigen. Hierzu kennt der Stand der Technik unter anderem sogenannte Distanzringe oder Distanzhülsen, um einen Abstand zwischen zwei Gegenständen oder Bauteilen bereitzustellen. Darüber hinaus sind unterschiedlichste Verbindungstechniken und Befestigungsmaterialien sowie -mittel bekannt, um Gegenstände an einer Auflage zu befestigen. Es sind beispielsweise eine Vielzahl an unterschiedlichen Dübeln sowie Dübelgeometrien bekannt, die durch Spreizen eine Haltewirkung für entsprechend aufspreizbare Bestandteile des Dübels bereitstellen. Solche Verbindungstechniken und Befestigungsmaterialien sowie -mittel dienen in der Regel zum direkten Anbringen von Gegenständen, wodurch nur eine geringfügige Steuerung des vorgesehenen zu erzielenden Abstandes zwischen Gegenstand und Auflage erzielbar ist. Darüber hinaus ist es bei einem Befestigen von Gegenständen nicht erforderlich, diese mit einem Abstand von einer Auflage anzuordnen, da regelmäßig eine möglichst bündige Anordnung gewünscht ist. Sofern vorbestimmte Abstände zwischen Auflage und Gegenstand gewünscht sind, sind zudem Distanzhülsen bekannt.

Die zur Verfügung stehenden Verbindungstechniken und Befestigungsmaterialien sowie -mittel bieten keine Möglichkeit, einen Gegenstand auf einer Auflage ohne umfangreiche Zusatzmaßnahmen individuell zu beabstanden. Bei unebenen Untergründen sind Distanzhülsen unterschiedlicher Länge erforderlich, um die Gegenstände auf der Auflage zu beabstanden und eine ebene Ausrichtung des Gegenstandes zu erreichen. Zudem sind die Distanzhülsen regelmäßig in der Handhabung problematisch, da sie zum einen für den jeweiligen Anwendungsfall passend ausgewählt werden müssen und zum anderen zusätzlich an den hierfür vorgesehenen Stellen angebracht und fixiert werden müssen. Dies führt beim Einsatz der bekannten Distanzhülsen sowie der Befestigungsmaterialien zu einer Reihe von Arbeitsschritten, die zeitaufwändig und damit kostenintensiv sind. Darüber hinaus müssen für den jeweiligen Anwendungsfall eine Vielzahl unterschiedlicher Befestigungsmaterialien und Distanzhülsen vorgehalten werden, was zu einer aufwendigen Lagerhaltung führt. Insgesamt besteht durch die manuelle Auswahl geeigneter Distanzhülsen oder anderer Abstandshalter im Zusammenhang mit der Befestigung von Gegenständen ein hohes Risiko der unsachgemäßen Befestigung, insbesondere bei kleinteiligen Bauteilen und unebenen Untergründen.

Besonders häufig treten derartige Beabstandungsprobleme bei der Befestigung von Trägerelementen, insbesondere bei Trägerelementen für die Anordnung von Durchlauferhitzern, bzw. bei Durchlauferhitzern auf. Es gibt beispielsweise großvolumige Durchlauferhitzer, die einerseits ein hohes Gewicht aufweisen und andererseits in der Handhabung anspruchsvoll sind. Da Durchlauferhitzer jedoch häufig an unverputzten oder unebenen Wänden befestigt werden, ist für eine möglichst ebene Anbringung entweder eine Nachbearbeitung der Wand (Auflage) erforderlich oder der Abstand zwischen Wand und Durchlauferhitzer muss manuell mit geeigneten (Hilfs-)Mitteln vorgenommen werden. Dadurch ist der Vorgang der Installation des Durchlauferhitzers langwierig und bei einem Fehlen von geeigneten (Hilfs-)Mitteln zur Beabstandung ist nur eine Befestigung an der unebenen Wand möglich oder es ist mit entsprechend zeitlichen Verzögerungen bei der Montage zu rechnen.

Für einen zuverlässigen und störunanfälligen Betrieb der Durchlauferhitzer ist es von hoher Bedeutung, dass die Durchlauferhitzer bzw. die Trägermaterialien zur Befestigung der Durchlauferhitzer nach den Vorgaben des Herstellers sicher an der Auflage (z. B. Wand) angebracht werden. Durchlauferhitzer, insbesondere großvolumige Durchlauferhitzer, können mehrere Kilogramm wiegen, so dass eine gewissenhafte Befestigung essentiell ist. Zudem kann die Ausrichtung sowie Neigung einen Einfluss auf die Eigenschaften der Warmwasserbereitung haben. Weiter ist die Befestigung der Durchlauferhitzer nach den Vorgaben der Hersteller regelmäßig problembehaftet sowie zeitaufwendig, wodurch die Gefahr von Beschädigungen gegeben ist. Ferner werden häufig Einbaupositionen gewählt, die keinen optimalen Zugang an die Montagepunkte liefern, weshalb der Einsatz von ungeplanten (Hilfs-)Mitteln nur bedingt möglich ist.

Aus dem Dokument DE 10 2006 002262 A1 ist ein Durchlauferhitzer bekannt, mit einer Rückwand, die vier Abstandhalterelemente in der Form einer Madenschraube aufweist.

Es ist daher Aufgabe der vorliegenden Erfindung ein Distanzelement zum Beabstanden eines Gegenstands von einer Auflage bereitzustellen, das eine zuverlässige Befestigung des Gegenstandes an einer Auflage gewährleistet und dabei gleichzeitig schnell und komfortabel auszuführen ist. Die Aufgabe besteht weiterhin darin, eine entsprechende Befestigungsanordnung sowie einen entsprechenden Durchlauferhitzer bereitzustellen.

Diese Aufgabe wird durch das eingangs genannte Distanzelement dadurch gelöst, dass der Durchführungsabschnitt zumindest teilweise im Verlauf der Längsachse von mindestens einem das Distanzelement weiter umfassenden spreizbaren Hemmungselement begrenzt ist, wobei das mindestens eine Hemmungselement durch Einbringen eines Befestigungselements in den Durchführungsabschnitt aufspreizbar ist, indem sich das mindestens eine Hemmungselement beim Aufspreizen radial bezüglich der Längsachse von dem Durchführungsabschnitt entfernt, und das Distanzelement mittels des mindestens einen Hemmungselements in einer Gegenstandsausnehmung eines Gegenstands bewegungshemmend anordenbar ist, und wobei das Distanzelement weiter mindestens ein eine Federkraft ausbildendes bewegliches Federelement umfasst, das entlang der Längsachse unter Ausbildung einer Federkraft ausweichbar ausgebildet und eingerichtet ist und entgegen der Federkraft selbsttätig zurückbewegbar ist.

Auf diese Weise kann bei Verwendung des erfindungsgemäßen Distanzelements unter anderem ein Niveauausgleich auf einer Fläche erreicht werden, auf der ein Gegenstand montiert werden soll. Durch das mindestens eine aufspreizende Hemmungselement beim Einbringen eines Befestigungselementes ist das gesamte Distanzelement in einer Gegenstandsausnehmung eines zu befestigenden Gegenstands gesichert, wodurch die Beabstandung zwischen Distanzelement und der entsprechenden Gegenstandsausnehmung festgestellt wird. Je nach eingebrachter Tiefe des Distanzelements in eine dafür vorgesehene Gegenstandsausnehmung können variable Abstände gewählt werden. Ein Vorteil besteht darin, dass der Abstand bei einer Anlage mit einer Auflage je nach aufgebrachtem Druck auf die Federelemente einstellbar ist. Dies ermöglicht einen unkomplizierten und zeitsparenden Einsatz des erfindungsgemäßen Distanzelementes, insbesondere bei der Befestigung von Gegenständen. Da die Hemmungselemente vorzugsweise eine automatische Bewegungshemmung des Distanzelementes beim Einbringen eines Befestigungselementes in den Durchführungsabschnitt ermöglichen, ist darüber hinaus eine einfache Handhabung ohne besondere Vorkehrungen an den eingesetzten Komponenten gewährleistet. Das Distanzelement ermöglicht in Verbindung mit dem mindestens einen eine Federkraft ausbildenden beweglichen Federelement eine zuverlässige Möglichkeit zur positionsgenauen Anordnung des mindestens einen Distanzelements bzw. des zu beabstandenden Gegenstandes an einer Auflage, indem die Oberflächenbeschaffenheit individuell berücksichtigbar ist. Vorzugsweise justiert sich das Distanzelement zu dem Zeitpunkt, in dem ein Befestigungsmittel durchgeführt wird von selbst.

Bei einer bevorzugten Verwendung mindestens eines des erfindungsgemäßen Distanzelements ist das entsprechende Distanzelement in eine Gegenstandsausnehmung eines Gegenstands, der auch als Funktionsbereich bezeichnet werden kann, anordenbar, bevorzugt einsteckbar. Der Gegenstand ist weiter bevorzugt ein Gehäuseunterteil eines Durchlauferhitzers. Das eine Anlagefläche aufweisende vordere Ende des Distanzelements ist je nach Ausgestaltung der Dimensionierung des Distanzelements mit dem hinteren Ende mit einem Abstand in der Gegenstandsausnehmung anordenbar, um eine Beabstandung zu der entsprechenden Auflage auszubilden. Anders ausgedrückt ragt das vordere Ende aus der Gegenstandsausnehmung heraus. Der Gegenstand wird auf der zu befestigenden Auflage (z. B. einer Oberfläche) positioniert und mit entsprechendem Gegendruck daran ausgerichtet, so dass der Gegenstand frei von Verzug, das heißt im Wesentlichen plan, auf der Auflage durch Befestigungsmittel, die durch den Durchführungsabschnitt des Distanzelements hindurchführbar sind, befestigbar ist. Durch den aufgebrachten Gegendruck ist das mindestens eine Federelement des Distanzelements entsprechend gegen die Federkraft bewegbar, so dass das Distanzelement im Verlauf der Längsachse in Richtung der Gegenstandsausnehmung verschiebbar ist. Sofern die gewünschte oder erforderliche Tiefe erreicht ist, ist durch das Durchführen (Einschieben/Eindrehen) des Befestigungselements das mindestens eine Hemmungselement ausgehend von dem Durchführungsabschnitt radial aufspreizbar, wodurch sich das mindestens eine Hemmungselement in der Gegenstandsausnehmung des entsprechenden Gegenstandes selbsthemmend anordnet.

Durch das erfindungsgemäße Distanzelement zum Beabstanden eines Gegenstandes, insbesondere bei der Befestigung eines Durchlauferhitzers, wird daher die Gefahr von Beschädigungen des zu beabstandenden Gegenstandes sowie des Distanzelementes reduziert. Weiter werden Beschädigungen an der jeweiligen Auflage verhindert, da die Federelemente bei Krafteintrag ausweichend ausgebildet sind. Die Montage, Demontage oder Wartung von einem durch Distanzelemente beabstandeten Gegenstand kann dadurch auch von weniger geschulten oder befähigten Personen zuverlässig ausgeführt werden, was den Einsatzzweck sowie Einsatzort derartiger Distanzelemente weiter erhöht und dabei gleichzeitig die Wartungs- und Montagekosten verringert.

Weiter tritt durch das erfindungsgemäße Distanzelement bei einer Beabstandung von Gegenständen eine geringere Geräuschentwicklung auf, da keine direkte Anlage des entsprechenden Gegenstandes auf der dafür vorgesehenen Auflage erfolgt. Das Distanzelement kann somit Schwingungen aufnehmen sowie abgeben, wodurch Vibrationen reduzierbar sind.

Der Durchführungsabschnitt des Distanzelements im Sinne der Erfindung kann vollständig durchbrochen, teilweise durchbrochen oder zumindest derart ausgebildet sein, dass der Durchführungsabschnitt zur Durchführung eines Befestigungselements vorgesehen ist. Der Durchführungsabschnitt ist vorzugsweise als Ausnehmung oder zumindest abschnittsweise als Materialverjüngung ausgebildet, wobei die Materialverjüngung beim Durchführen eines Befestigungselements den Durchführungsabschnitt freigibt. Der Durchführungsabschnitt kann alternativ auch als Durchführungshülse bezeichnet werden

Das Material des erfindungsgemäßen Distanzelements umfasst vorzugsweise überwiegend Kunststoffe (z. B. ABS, PS, PP etc.), insbesondere dauerhafte Kunststoffe, die entsprechende Festigkeits- und Dauerhaftigkeitseigenschaften sowie entsprechende Elastizitätseigenschaften für das mindestens eine Federelement aufweisen. Das erfindungsgemäße Distanzelement ist weiter bevorzugt als ein einstückiges Spritzgussteil ausgebildet.

In bevorzugten Ausführungsformen ist das Distanzelement derart ausgebildet, dass der herausragende Bereich 1 mm bis 10 mm beträgt, besonders bevorzugt im Bereich von 2 mm bis 8 mm. Somit sind in bevorzugten Ausführungen Niveaudifferenzen an der zu beabstandenden Fläche im Bereich von bis zu 10 mm ausgleichbar. Je nach Ausgestaltung der Größe des zur Befestigung vorgesehen Distanzelements sind auch deutlich größere Bereiche vorstellbar.

Eine bevorzugte Ausführungsform ist dadurch gekennzeichnet, dass der Durchführungsabschnitt weiter zumindest teilweise im Verlauf der Längsachse ebenfalls von mindestens einem das Distanzelement umfassenden Führungselement begrenzt ist, das zum zumindest bereichsweisen Führen eines Befestigungselements durch den Durchführungsabschnitt im Verlauf der Längsachse des Distanzelements ausgebildet und eingerichtet ist. Das mindestens eine Führungselement stabilisiert das Distanzelement im Verlauf der Längsachse und begrenzt den Raum für das Durchführen von Befestigungsmitteln. Der Durchführungsabschnitt ist auf diese Weise zumindest teilweise als Hülse ausgebildet. Vorzugsweise umfasst das Distanzelement eine Mehrzahl an Führungselementen. Allgemein können derartige Führungselemente auch als Führungssegmente, Gleitelemente oder Gleitsegmente bezeichnet werden, da auf diese Weise insbesondere ein Hineingleiten bzw. Hindurchgleiten eines Befestigungselements in bzw. durch den Durchführungsabschnitt unterstützbar ist. In einer bevorzugten Ausführungsform ist mindestens eines der Führungselemente zumindest teilweise in radialer Richtung ausweichbar ausgebildet und eingerichtet.

Eine vorteilhafte Weiterbildung zeichnet sich dadurch aus, dass das mindestens eine Hemmungselement zumindest teilweise in den Durchführungsabschnitt hineinragend ausgebildet und eingerichtet ist. Die Hemmwirkung ist insbesondere durch Kontakt zwischen einem Befestigungselement und dem mindestens einen Führungselement erzeugbar, indem das mindestens eine Führungselement das mindestens eine Hemmungselement verdrängt, um eine bewegungshemmende Anordnung auszubilden und einzurichten. Die zumindest bereichsweise Anordnung des mindestens einen Hemmungselements in den Durchführungsabschnitt dient darüber hinaus dem verbesserten In-Wirkverbindung-Bringen mit einem Befestigungselement. Sofern das mindestens eine Hemmungselement innerhalb des Durchführungsabschnitts hineinragend ausgebildet ist, erfolgt bei einem Durchführen eines Befestigungselementes ein Aufspreizen des mindestens einen Hemmungselements. Auf diese Weise ist eine bewegungshemmende Anordnung des Distanzelements in der Gegenstandsausnehmung bereitstellbar.

In einer weiteren vorteilhaften Ausgestaltung der Erfindung umfasst das mindestens eine Hemmungselement einen Arretierbereich, der dazu ausgebildet und eingerichtet ist, das mindestens eine aufgespreizte Hemmungselement in einer Beabstandung mit einer Gegenstandsausnehmung zu arretieren. Der Arretierbereich ist beispielsweise ein eigenständiges Arretierelement des Hemmungselements oder ein zur Arretierung vorgesehener Arretierabschnitt des mindestens einen Hemmungselements. Der Arretierbereich unterstützt zusätzlich die Hemmwirkung des mindestens einen aufgespreizten Hemmungselements. Hierzu ist der Arretierbereich beispielsweise mit einer speziellen Oberflächenbeschaffenheit ausgebildet, wie beispielsweise Zacken, Noppen, Ausnehmungen, Materialverdickungen, veränderte Materialbeschaffenheit, aufgebrachte Haftmittel etc. Im Grunde sind sämtliche Modifikationen des mindestens einen Hemmungselements geeignet, die zu einer vereinfachten oder erhöhten Hemmwirkung beitragen.

Eine zweckmäßige Ausgestaltung der Erfindung ist dadurch gekennzeichnet, dass das mindestens eine Federelement dazu ausgebildet und eingerichtet ist, bei Anlage des Distanzelements an einer Auflage das Distanzelement entgegen der Federkraft in einer Gegenstandsausnehmung eines Gegenstands beabstandet anzuordnen. Sofern eine auf das mindestens eine Federelement eingebrachte Kraft größer ist als die Federkraft des mindestens einen Federelements, ist das Distanzelement dagegen bewegbar. Durch das mindestens eine Federelement ist das Distanzelement aus eine Gegenstandsausnehmung selbsttätig rückführbar, insbesondere bei einem Ausbleiben einer einwirkenden Kraft. Bei der bestimmungsgemäßen Verwendung des Distanzelements ist das mindestens eine Federelement in Verbindung mit einer Gegenlage, die insbesondere innerhalb einer Gegenstandsausnehmung vorgesehen ist, zur Bereitstellung der Gegenbewegung ausgebildet.

Gemäß einer weiteren bevorzugten Ausführungsform der Erfindung umfasst das Distanzelement ein bis fünf, insbesondere drei, Hemmungselemente und/oder ein bis fünf, insbesondere drei, Führungselemente, wobei die Hemmungselemente und/oder die Führungselemente im Wesentlichen sternförmig um den Durchführungsabschnitt angeordnet sind. Dies ist insbesondere für Befestigungselemente mit einem im Wesentlichen runden Querschnitt vorteilhaft, da auf diese Weise ein gleichmäßiger Krafteintrag und/oder eine gleichmäßige Kraftübertragung gegeben ist. Je nach Verwendung, Dimensionierung oder Ausgestaltung des Distanzelements können in bevorzugten Ausführungsformen auch mehr als fünf Hemmungselemente und/oder Führungselemente vorgesehen sein. Weiter bevorzugt ist die Anzahl der vorhandenen Hemmungselemente und der Führungselemente identisch. Besonders bevorzugt sind die Hemmungselemente und die Führungselemente alternierend um den Durchführungsabschnitt angeordnet.

In einer weiteren vorteilhaften Ausgestaltung der Erfindung umfasst das Distanzelement mindestens zwei Federelemente, wobei die Federelemente im Wesentlichen gegenüberliegend entlang der Längsachse ausgebildet und eingerichtet sind. Durch zwei Federelemente ist eine zuverlässigere Kraftverteilung bei der Einwirkung von Kräften auf das Distanzelement gegeben. Zudem sind durch zwei Federelemente größere Rückstellkräfte ausbildbar. Je nach Verwendung, Dimensionierung oder Ausgestaltung des Distanzelements können in bevorzugten Ausführungsformen auch mehr als zwei Federelemente vorgesehen sein, insbesondere wenn höhere Federkräfte vorgesehen sein sollen.

In einer weiteren vorteilhaften Ausgestaltung der Erfindung umfasst das Distanzelement weiter mindestens eine Verdrehsicherung, die zur Anordnung in einer korrespondierenden Verdrehsicherungsaufnahme einer Gegenstandsausnehmung ausgebildet und eingerichtet ist, um ein Verdrehen des Distanzelements zu verhindern. Vorzugsweise ist mindestens eines der Führungselemente als Verdrehsicherung ausgebildet und eingerichtet. Die mindestens eine Verdrehsicherung charakterisiert einerseits die Einsteckposition des Distanzelements, um eine unsachgemäße Anordnung des Distanzelements in einer Gegenstandsausnehmung zu verhindern und andererseits verhindert die Verdrehsicherung eine Rotation des Distanzelements um die Längsachse. Die Verdrehsicherung umfasst weiter bevorzugt ein (kreuzförmiges) Arretiermittel, das in einer entsprechend ausgebildeten Verdrehsicherungsaufnahme anordenbar ist.

Die Anlagefläche des vorderen Endes des Distanzelements ist nicht unmittelbar dafür vorgesehen im direkten Kontakt mit der anzuordnenden Auflage zu treten oder über die gesamte Fläche in Anlage mit der Auflage zu treten. Eine weitere zweckmäßige Ausgestaltung der Erfindung ist dadurch gekennzeichnet, dass die Anlagefläche im Wesentlichen planar ausgebildet und eingerichtet ist. Eine zumindest im Wesentlichen planare Anlagefläche bietet eine gleichmäßige Kraftübertragung auf das Distanzelement. Weiter ist die im Wesentlichen planare Anlagefläche besonders positiv geeignet mit ebenen Flächen zu korrespondieren, wodurch die Haltewirkung auf der Oberfläche verbessert und die Möglichkeit eines Verrutschens reduziert ist.

Eine bevorzugte Weiterbildung der Erfindung zeichnet sich dadurch aus, dass die Anlagefläche mindestens eine sich entlang der Längsachse über die Anlagefläche hinaus erstreckende Verrutschsicherung aufweist, die ausgebildet und eingerichtet ist, ein Verrutschen des Distanzelements zu verhindern. Die Verrutschsicherung reduziert insbesondere das unerwünschte Bewegen des Distanzelements während der Anbringung auf einer Auflage. Dadurch ist eine präzise Positionierung des Distanzelements bzw. des Gegenstands gegeben, wodurch eine fehlerhafte Befestigung/Anordnung des Gegenstands an einer Auflage verhindert oder zumindest verringert wird. Die Verrutschsicherung ist beispielsweise eine eigenständige Komponente der Anlagefläche oder ein zur Verrutschsicherung vorgesehener zusätzlicher aufgebrachter Abschnitt der Anlagefläche. Hierzu ist die Anlagefläche beispielsweise mit einer speziellen Oberflächenbeschaffenheit ausgebildet, wie beispielsweise Zacken, Noppen, Materialverdickungen, veränderte Materialbeschaffenheit, aufgebrachte Haftmittel etc. Im Grunde sind sämtliche Modifikationen der mindestens einen Anlagefläche geeignet, die zu einem verringerten Verrutschen des Distanzelements auf einer Auflage beitragen.

Eine zweckmäßige Ausgestaltung der Erfindung ist dadurch gekennzeichnet, dass die Verrutschsicherung durch mindestens ein Hemmungselement gebildet ist. Hierzu ist das mindestens eine Hemmungselement zumindest abschnittsweise über die Anlagefläche hinausragend ausgebildet. Die Verrutschsicherung ist in diesem Fall im Bereich des Durchführungsabschnitts ausgebildet.

Eine vorteilhafte Weiterbildung zeichnet sich dadurch aus, dass das Distanzelement im Wesentlichen spiegelsymmetrisch entlang einer im Verlauf der Längsachse durch den Durchführungsabschnitt verlaufenden Spiegelachse ausgebildet und eingerichtet ist. Dies verringert die Herstellungskosten und synchronisiert die spezifischen Eigenschaften der einzelnen Bestandteile des Distanzelements, insbesondere bei einer Vielzahl von Hemmungselementen, Führungselementen und Federelementen. Darüber hinaus sind die Fertigungskomponenten auf diese Weise vereinfacht automatisierbar, wodurch eine kosteneffiziente Herstellung sowie Montage der einzelnen Bestandteile gegeben ist.

Die Aufgabe wird auch durch die eingangs erwähnte Befestigungsanordnung gelöst, umfassend ein erfindungsgemäßes Distanzelement und ein Trägerelement, wobei das Trägerelement eine an das Distanzelement angepasste Distanzelementausnehmung umfasst und zur zumindest bereichsweisen Aufnahme des Distanzelements in der Distanzelementausnehmung ausgebildet und eingerichtet ist, und das Distanzelement sowie das Trägerelement einen Durchführungsabschnitt zum Durchführen eines Befestigungselements aufweisen, wobei das Trägerelement mit dem zumindest bereichsweise in der Distanzelementausnehmung aufgenommenen Distanzelement zur Anordnung an einer Auflage vorgesehen ist, um zumindest das Trägerelement und das Distanzelement mittels eines Befestigungselements an der Auflage zu befestigen, wobei mindestens ein Hemmungselement des Distanzelements durch Einbringen eines Befestigungselements in dem Durchführungsabschnitt aufspreizbar ist, indem sich das mindestens eine Hemmungselement beim Aufspreizen radial bezüglich der Längsachse von dem Durchführungsabschnitt entfernt, und das Distanzelement mittels des mindestens einen Hemmungselements in der Distanzelementausnehmung des Trägerelements bewegungshemmend anordenbar ist. Die Befestigungsanordnung umfasst bevorzugt weiter mindestens ein Befestigungselement zur Befestigung des mindestens einen Trägerelements an einer Auflage. Die zur Befestigung/Beabstandung vorgesehenen Gegenstände umfassen vorzugsweise mindestens zwei erfindungsgemäße Befestigungsanordnungen, das heißt mindestens zwei Distanzelemente und mindestens zwei Distanzelementausnehmungen, besonders bevorzugt vier Befestigungsanordnungen, das heißt vier Distanzelemente und vier Distanzelementausnehmungen. Die Distanzelementausnehmung ist in speziellen Ausführungen als eine Gegenstandsausnehmung ausgebildet. Vorzugsweise weist die Distanzelementausnehmung oder die Gegenstandsausnehmung einen innenliegenden Abschnitt auf, der zur zumindest bereichsweisen Anordnung des Durchführungsabschnitts des Distanzelements vorgesehen ist. Der innenliegende Bereich kann alternativ auch als (Führungs-)Hülse bezeichnet werden.

Zur Vermeidung von Wiederholungen wird im Zusammenhang mit der erfindungsgemäßen Befestigungsanordnung insbesondere auch auf die bereits im Zusammenhang mit dem erfindungsgemäßen Distanzelement geschilderten Vorzüge verwiesen, insbesondere auf die Vorzüge im Zusammenhang mit der erwähnten Verwendung des erfindungsgemäßen Distanzelements. Diese gelten in analoger Weise auch für die erfindungsgemäße Befestigungsanordnung.

Das Distanzelement und/oder die Gegenstandsausnehmung ist/sind bevorzugt in den Abmessungen derart ausgestaltet, dass diese für die Gegenstandsausnehmung und/ oder das Distanzelement passend oder geringfügig größer/kleiner sind. Insbesondere erfolgt bei der Anordnung des Distanzelements in der Gegenstandsausnehmung eine geringfügige Haftreibung, die ein eigenständiges Verlieren verhindert.

Die Aufgabe wird weiter durch den eingangs genannten erfindungsgemäßen Durchlauferhitzer umfassend mindestens zwei erfindungsgemäße Befestigungsanordnungen mit mindestens einem erfindungsgemäßen Distanzelement und mindestens einem Trägerelement gelöst, wobei die Befestigungsanordnung zur Befestigung des Durchlauferhitzers an einer Auflage, insbesondere an einer Wand, ausgebildet und eingerichtet ist, wobei das mindestens eine Distanzelement zur individuellen Beabstandung von dem mindestens einen Trägerelement und der Auflage vorgesehen ist.

Durch den Durchlauferhitzer wird einerseits eine Möglichkeit zur zuverlässigen, komfortablen und dabei gleichzeitig sicheren Befestigung/Beabstandung des Durchlauferhitzers an einer Auflage bereitgestellt, und andererseits ist eine einfache und damit kostengünstige Montage gegeben. Durch das Vorhandensein der erfindungsgemäßen Befestigungsanordnung in Verbindung mit dem mindestens einen erfindungsgemäßen Distanzelement kann eine verbesserte Beabstandung des Durchlauferhitzers erzielt werden, wodurch eine effiziente Nutzung der vorhandenen Begebenheiten gegeben ist, während dabei gleichzeitig eine intuitive Möglichkeit zur Befestigung bereitgestellt wird. Der Durchlauferhitzer ist vorzugsweise ein elektrischer Durchlauferhitzer.

Eine vorteilhafte Weiterbildung zeichnet sich dadurch aus, dass die Distanzelemente in Abhängigkeit von der Oberflächenbeschaffenheit der Auflage dazu ausgebildet und eingerichtet sind, das Trägerelement bei der Befestigung mit der Auflage jeweils mit einer unterschiedlichen Beabstandung zwischen Trägerelement und Auflage zu befestigen.

Zur Vermeidung von Wiederholungen wird im Zusammenhang mit dem erfindungsgemäßen Durchlauferhitzer insbesondere auch auf die bereits im Zusammenhang mit dem erfindungsgemäßen Distanzelement sowie der erfindungsgemäßen Befestigungsanordnung geschilderten Vorzüge verwiesen, insbesondere auf die Vorzüge im Zusammenhang mit der erwähnten Verwendung des erfindungsgemäßen Distanzelements. Diese gelten in analoger Weise auch für die erfindungsgemäße Anordnung.

Weitere zweckmäßige und/oder vorteilhafte Merkmale und Weiterbildungen sowie bevorzugte Gegenstände des erfindungsgemäßen Distanzelements, der erfindungsgemäßen Befestigungsanordnung sowie des erfindungsgemäßen Durchlauferhitzers ergeben sich aus den Unteransprüchen und der Beschreibung. Besonders bevorzugte Ausführungsformen des Distanzelementes, der Befestigungsanordnung und des Durchlauferhitzers werden anhand der beigefügten Zeichnungen näher erläutert. In den Zeichnungen zeigen:
- Fig. 1: eine schematische Explosionsansicht der erfindungsgemäßen Befestigungsanordnung sowie ein Ausschnitt eines erfindungsgemäßen Durchlauferhitzers in teilweiser Schnittansicht mit einem erfindungsgemäßen Distanzelement in teilweiser Schnittansicht,
- Fig. 2a: eine schematische perspektivische Ansicht des erfindungsgemäßen Distanzelements,
- Fig. 2b: eine schematische Seitenansicht des in Fig. 2a gezeigten erfindungsgemäßen Distanzelements,
- Fig. 2c: eine schematische Ansicht von der Unterseite des in den Fig. 2a und Fig. 2b gezeigten erfindungsgemäßen Distanzelements,
- Fig. 3a: eine schematische Frontansicht einer Gegenstandsausnehmung für ein erfindungsgemäßes Distanzelement,
- Fig. 3b: eine schematische Seitenansicht in teilweiser Schnittansicht der in Fig. 3a gezeigten Gegenstandsausnehmung für ein erfindungsgemäßes Distanzelement,
- Fig. 4a: eine schematische Seitenansicht der erfindungsgemäßen Befestigungsanordnung in teilweiser Schnittansicht sowie ein Ausschnitt eines
- und: erfindungsgemäßen Durchlauferhitzers in teilweiser Schnittansicht mit einem erfindungsgemäßen Distanzelement in teilweiser Schnittansicht
- Fig. 4b: eine Detailansicht des in Fig. 4a aufgezeigten Bereichs.

Anhand der vorgenannten Figuren wird das erfindungsgemäße Distanzelement der erfindungsgemäße Durchlauferhitzer sowie die erfindungsgemäße Anordnung näher beschrieben.

Das in den Zeichnungen gezeigte Distanzelement 10 ist exemplarisch als Distanzelement 10 für die Beabstandung eines - in den Figuren nur teilweise dargestellten - Durchlauferhitzers 11 ausgebildet. Die Erfindung bezieht sich in gleicher Weise auf vergleichbare Distanzelemente 10, die zur Beabstandung von anderweitigen Gegenständen 12 an einer Auflage vorgesehen sind, insbesondere von Gehäusen. Die in den Zeichnungen dargestellte Befestigungsanordnung 13 ist ebenfalls exemplarisch als Befestigungsanordnung 13 für die Beabstandung/Befestigung eines Durchlauferhitzers 11 ausgebildet. Die Erfindung bezieht sich in gleicher Weise auf vergleichbare Befestigungsanordnungen 13, die zur Beabstandung/Befestigung von anderweitigen Gegenständen 12 an einer Auflage vorgesehen sind, insbesondere von Gehäusen.

Fig. 1 und Fig. 4a und Fig. 4b zeigen jeweils schematisch eine Ausführungsform einer Befestigungsanordnung 13 für die Befestigung/Beabstandung eines Durchlauferhitzers 11, der in den Fig. 1 und Fig. 4a und Fig. 4b nur ausschnittsweise dargestellt ist. Bei dem dargestellten Ausschnitt des Durchlauferhitzers 11 handelt es sich insbesondere um das Gehäuse 14 bzw. um das/die Gehäuseunterteil/Rückwand 15 des Durchlauferhitzers 11. Die Fig. 1, Fig. 2a bis Fig. 2c und Fig. 4a und Fig. 4b zeigen jeweils das erfindungsgemäße Distanzelement 10 zum Beabstanden eines Gegenstands 12 von einer Auflage 16. Das Distanzelement 10 ist in den Fig. 1 und Fig. 4a und Fig. 4b in Verbindung mit der erfindungsgemäßen Befestigungsanordnung 13 gezeigt, während das Distanzelement 10 in den Fig. 2a bis Fig. 2c in Alleinstellung abgebildet ist.

Das erfindungsgemäße Distanzelement 10 erstreckt sich entlang einer Längsachse L zwischen einem vorderen Ende 17 und einem hinteren Ende 18 und umfasst entlang der Längsachse L mindestens einen Durchführungsabschnitt 19 zum Durchführen eines Befestigungselements 20. Das vordere Ende 17 des Distanzelements 10 umfasst weiter eine Anlagefläche 21 zur Anlage des Distanzelementes 10 an einer Auflage 16 und das hintere Ende 18 ist zur zumindest bereichsweisen Anordnung des Distanzelements 10 in einer Gegenstandsausnehmung 22 eines Gegenstands 12 ausgebildet und eingerichtet. Eine Gegenstandsausnehmung 22 zur Anordnung des erfindungsgemäßen Distanzelement 10 ist in den Fig. 3a und Fig. 3b dargestellt. Die Gegenstandsausnehmung 22 weist vorzugsweise eine Struktur auf, die im Wesentlichen der Geometrie des Distanzelements 10 entspricht.

Das Distanzelement 10 zeichnet sich erfindungsgemäß dadurch aus, dass der Durchführungsabschnitt 19 zumindest teilweise im Verlauf der Längsachse L von mindestens einem das Distanzelement 10 weiter umfassenden spreizbaren Hemmungselement 23 begrenzt ist, wobei das mindestens eine Hemmungselement 23 durch Einbringen eines Befestigungselements 20 in den Durchführungsabschnitt 19 aufspreizbar ist, indem sich das mindestens eine Hemmungselement 23 beim Aufspreizen radial R bezüglich der Längsachse L von dem Durchführungsabschnitt 19 entfernt, und das Distanzelement 10 mittels des mindestens einen Hemmungselements 23 in einer Gegenstandsausnehmung 22 eines Gegenstands 12 bewegungshemmend anordenbar ist. In der Fig. 2c ist die Spreizbarkeit des mindestens einen Hemmungselements 23 im Detail gezeigt. Die radiale Entfernbarkeit R des mindestens einen Hemmungselements 23 ist durch die eingebrachten Pfeile verdeutlicht. Der Vorgang der radialen Bewegung R des mindestens einen Hemmungselements 23 ist ebenfalls in dem Ausführungsbeispiel der der Fig. 4a und Fig. 4b gezeigt, indem ein Befestigungselement 20 bei dem Einsetzen in den Durchführungsabschnitt 19 dargestellt ist.

Das Distanzelement 10 zeichnet sich erfindungsgemäß weiter dadurch aus, dass das Distanzelement 10 weiter mindestens ein eine Federkraft ausbildendes bewegliches Federelement 24 umfasst, das entlang der Längsachse L unter Ausbildung einer Federkraft ausweichbar ausgebildet und eingerichtet ist und entgegen der Federkraft selbsttätig zurückbewegbar ist. Die Fig. 2b zeigt den Bewegungsweg F des mindestens einen Federelements 24 beim Einbringen einer Kraft auf das vordere Ende 17 des Distanzelements 10. Dabei wird das mindestens eine Federelement 24 ausgehend von dem hinteren Ende 18 in Richtung des vorderen Endes 17 bewegt. Bei einem Ausbleiben der eingebrachten Kraft und bei einer Lagerung des Distanzelements 10 bewegt sich das mindestens eine Federelement 24 zurück in die Ausgangsposition. Vorzugsweise ist der Durchführungsabschnitt 19 weiter zumindest teilweise im Verlauf der Längsachse L ebenfalls von mindestens einem das Distanzelement 10 umfassenden Führungselement 25 begrenzt, das zum zumindest bereichsweisen Führen eines Befestigungselements 20 durch den Durchführungsabschnitt 19 im Verlauf der Längsachse L des Distanzelements 10 ausgebildet und eingerichtet ist.

In einer bevorzugten Ausführung umfasst die Gegenstandsausnehmung 22 unter anderem einen Bereich für die Anordnung des mindestens einen Hemmungselements 23, des mindestens einen Führungselements 25 und des mindestens einen Federelements 24. Zur Anordnung des Federelements 24 ist weiter bevorzugt mindestens ein rampenförmiger Abschnitt 29 innerhalb der Gegenstandsausnehmung 22 vorgesehen, die in der Fig. 3a und Fig. 3b im Detail gezeigt sind. Die rampenförmigen Abschnitte 29 sind zur Abstützung des mindestens einen Federelements 24 vorgesehen, um eine entsprechende Gegenlage zur Bereitstellung der Federkraft auszubilden. Weiter bevorzugt ist das mindestens eine Federelement 24 dazu ausgebildet und eingerichtet, bei Anlage des Distanzelements 10 an einer Auflage 16 das Distanzelement 10 entgegen der Federkraft in einer Gegenstandsausnehmung 22 eines Gegenstands 12 beabstandet anzuordnen. Eine beabstandete Anordnung eines Gegenstandes 12 ist in der Fig. 4a gezeigt. Hier ist zwischen Auflage 16 und Gegenstand 12 ein Spalt S ausgebildet. Der Spalt S ist in Abhängigkeit der eingestellten Beabstandung mittels des Distanzelements 10 zwischen Auflage 16 und Gegenstand 12 unterschiedlich groß ausbildbar, wobei jeweils das mindestens eine Hemmungselement 23 die Hemmwirkung bereitstellt.

Eine vorteilhafte Ausführungsform zeichnet sich dadurch aus, dass das mindestens eine Hemmungselement 23 zumindest teilweise in den Durchführungsabschnitt 19 hineinragend ausgebildet und eingerichtet ist. Insbesondere in der Draufsicht der Fig. 2c sind die teilweise in den Durchführungsabschnitt 19 hineinragenden Hemmungselemente 23 im Detail gezeigt. Bei einem Einführen eines Befestigungselements 20 in den Durchführungsabschnitt 20 ist das mindestens eine Hemmungselement 23 radial R aufspreizbar. Vorzugsweise umfasst das mindestens eine Hemmungselement 23 einen Arretierbereich 26, der dazu ausgebildet und eingerichtet ist, das mindestens eine aufgespreizte Hemmungselement 23 in einer Beabstandung mit einer Gegenstandsausnehmung zu arretieren. In den Fig. 2b, Fig. 4a und insbesondere Fig. 4b ist der Arretierbereich 26 als ein eine Erhebung aufweisender Abschnitt ausgebildet. Der Arretierbereich 26 unterstütz zusätzlich die bewegungshemmende Eigenschaft des mindestens einen Hemmungselements 23.

In einer vorteilhaften Ausführungsform umfasst das Distanzelement 10 ein bis fünf, insbesondere drei, Hemmungselemente 23 und/oder ein bis fünf, insbesondere drei, Führungselemente 25, wobei die Hemmungselemente 23 und/oder die Führungselemente 25 im Wesentlichen sternförmig um den Durchführungsabschnitt 19 angeordnet sind. Die in den Figuren dargestellten Ausführungsformen des erfindungsgemäßen Distanzelementes 10 zeigen jeweils drei Führungselemente 25 und drei Hemmungselemente 23. Die dafür vorgesehene Gegenstandsausnehmung 22 weist weiter bevorzugt ebenfalls eine entsprechende Konfiguration zur Aufnahme der entsprechenden Bestandteile auf. Vorzugsweise umfasst das Distanzelement 10 weiter mindestens zwei Federelemente 24, wobei die Federelemente 24 im Wesentlichen gegenüberliegend entlang der Längsachse L ausgebildet und eingerichtet sind. Die gegenüberliegende Anordnung der Federelemente 24 ist insbesondere in den Fig. 2a und Fig. 2c gezeigt. Die dafür vorgesehene Gegenstandsausnehmung 22 weist bevorzugt ebenfalls eine entsprechende Konfiguration zur Aufnahme der entsprechenden Bestandteile auf.

In einer weiteren bevorzugten Ausführungsform weist das Distanzelement 10 mindestens eine Verdrehsicherung 27 auf, die zur Anordnung in einer korrespondierenden Verdrehsicherungsaufnahme 28 einer Gegenstandsausnehmung 22 ausgebildet und eingerichtet ist, um ein Verdrehen des Distanzelements 10 zu verhindern. In der Fig. 2c ist die Verdrehsicherung 27 als eine sich im Verlauf der Längsachse L kreuzförmige Erhebung ausgebildet. Die Verdrehsicherungsaufnahme 28 ist in der Fig. 3a gezeigt und ermöglicht eine zumindest bereichsweise Aufnahme der Verdrehsicherung 27 darin, jedoch zumindest in der Art, dass eine Rotation des Distanzelements 10 um die Längsachse L im Wesentlichen verhindert ist.

Vorzugsweise ist die Anlagefläche 21 im Wesentlichen planar ausgebildet und eingerichtet. Die Fig. 1 sowie Fig. 2a zeigen das Distanzelement 10 mit einer im Wesentlichen planaren Oberfläche. Weiter bevorzugt weist die Anlagefläche 21 mindestens eine sich entlang der Längsachse L über die Anlagefläche 21 hinaus erstreckende Verrutschsicherung 30 auf, die ausgebildet und eingerichtet ist, ein Verrutschen des Distanzelements 10 zu verhindern. Die Verrutschsicherung 30 ist insbesondere der Seitenansicht der Fig. 2b entnehmbar. Vorteilhafterweise ist die Verrutschsicherung 30 durch mindestens ein Hemmungselement 23 gebildet. Die Fig. 1 und Fig. 2a zeigen die Längserstreckung des mindestens einen Hemmungselements 23, wodurch ein Herausragen über die Anlagefläche 21 erzeugt wird. Die Verrutschsicherung 30 ist dadurch auf einer Auflage 16 anordenbar, wodurch das Verrutschen reduziert wird.

Eine vorteilhafte Ausführungsform zeichnet sich dadurch aus, dass das Distanzelement 10 im Wesentlichen spiegelsymmetrisch entlang einer im Verlauf der Längsachse L durch den Durchführungsabschnitt 19 verlaufenden Spiegelachse ausgebildet und eingerichtet ist. Die im Wesentlichen spiegelsymmetrische Ausbildung des Distanzelements 10 ist insbesondere in der Fig. 2c gezeigt. Weiter bevorzugt weist die Gegenstandsausnehmung 22 ebenfalls eine im Wesentlichen spiegelsymmetrische Gestaltung auf, was in der Fig. 3a dargestellt ist.

Die vorgenannten Ausführungen im Zusammenhang mit dem erfindungsgemäßen Distanzelement 10 beziehen sich in gleicher Weise auf die erfindungsgemäße Befestigungsanordnung 13, umfassend ein erfindungsgemäßes Distanzelement 10 und ein Trägerelement 31, insbesondere eines Gehäuses 14, wobei das Trägerelement 31 eine an das Distanzelement 10 angepasste Distanzelementausnehmung/Gegenstandsausnehmung 22 umfasst und zur zumindest bereichsweisen Aufnahme des Distanzelements 10 in der Distanzelementausnehmung/Gegenstandsausnehmung 22 ausgebildet und eingerichtet ist, und das Distanzelement 10 sowie das Trägerelement 31 einen Durchführungsabschnitt 19 zum Durchführen eines Befestigungselements 20 aufweisen, wobei das Trägerelement 31 mit dem zumindest bereichsweise in der Distanzelementausnehmung/Gegenstandsausnehmung 22 aufgenommenen Distanzelement 10 zur Anordnung an einer Auflage 16 vorgesehen ist, um zumindest das Trägerelement 31 und das Distanzelement 10 mittels eines Befestigungselements 20 an der Auflage 16 zu befestigen, wobei mindestens ein Hemmungselement 23 des Distanzelements 10 durch Einbringen eines Befestigungselements 20 in dem Durchführungsabschnitt 19 aufspreizbar ist, indem sich das mindestens eine Hemmungselement 23 beim Aufspreizen radial bezüglich der Längsachse L von dem Durchführungsabschnitt 19 entfernt, und das Distanzelement 10 mittels des mindestens einen Hemmungselements 23 in der Distanzelementausnehmung/Gegenstandsausnehmung 22 des Trägerelements 31 bewegungshemmend anordenbar ist. Die Befestigungsanordnung 13 ist in der Fig. 1 exemplarisch durch die Explosionszeichnung mit dem entsprechenden Distanzelement 10 gezeigt. Weiter zeigen die Fig. 4a und Fig. 4b ebenfalls eine erfindungsgemäße Befestigungsanordnung 13 mit einem erfindungsgemäßen Distanzelement 10.

Die vorgenannten Ausführungen im Zusammenhang mit dem erfindungsgemäßen Distanzelement 10 sowie mit der erfindungsgemäßen Befestigungsanordnung 13 beziehen sich in gleicher Weise auf den erfindungsgemäßen Durchlauferhitzer 11, umfassend mindestens zwei erfindungsgemäße Befestigungsanordnungen 13 mit jeweils mindestens einem erfindungsgemäßen Distanzelement 10 und mindestens einem Trägerelement 31, wobei die Befestigungsanordnung 13 zur Befestigung des Durchlauferhitzers 11 an einer Auflage16, insbesondere an einer Wand, ausgebildet und eingerichtet ist, wobei das mindestens eine Distanzelement 10 zur individuellen Beabstandung von dem mindestens einen Trägerelement 31 und der Auflage 16 vorgesehen ist. Eine Beabstandung ist exemplarisch in der Fig. 4a sowie Fig. 4b gezeigt.

Eine weitere vorteilhafte Ausführungsform des Durchlauferhitzers 11 zeichnet sich dadurch aus, dass die Distanzelemente 10 in Abhängigkeit der Oberflächenbeschaffenheit der Auflage 16 bei der Befestigung des Trägerelementes 31 an der Auflage 16 jeweils eine unterschiedliche Beabstandung zwischen Trägerelement 31 und Auflage 16 ausbilden und einrichten. Die unterschiedliche Beabstandung zwischen Trägerelement 31 und Auflage 16 ist in den Figuren nicht im Detail gezeigt. Während ausgehend von der Fig. 4a nur eine einzige Beabstandung zwischen Trägerelement 31 und Auflage 16 gezeigt ist, würden bei der bevorzugten Ausführungsform des Durchlauferhitzers 11 jeweils zwei Distanzelemente 10 vorhanden sein, die das Trägerelement 31 jeweils mit einer unterschiedlichen Beabstandung von der Auflage 16 beabstanden.

## Patentansprüche

1. Distanzelement (10) zum Beabstanden eines Gegenstands (12) von einer Auflage (16),
wobei sich das Distanzelement (10) entlang einer Längsachse (L) zwischen einem vorderen Ende (17) und einem hinteren Ende (18) erstreckt und entlang der Längsachse (L) mindestens einen Durchführungsabschnitt (19) zum Durchführen eines Befestigungselements (20) umfasst,
wobei das vordere Ende (17) des Distanzelements (10) eine Anlagefläche (21) zur Anlage des Distanzelementes (10) an einer Auflage (16) umfasst und das hintere Ende (18) zur zumindest bereichsweisen Anordnung des Distanzelements (10) in einer Gegenstandsausnehmung (22) eines Gegenstands (12) ausgebildet und eingerichtet ist,
**dadurch gekennzeichnet, dass**
der Durchführungsabschnitt (19) zumindest teilweise im Verlauf der Längsachse (L) von mindestens einem das Distanzelement (10) weiter umfassenden spreizbaren Hemmungselement (23) begrenzt ist,
wobei das mindestens eine Hemmungselement (23) durch Einbringen eines Befestigungselements (20) in den Durchführungsabschnitt (19) aufspreizbar ist, indem sich das mindestens eine Hemmungselement (23) beim Aufspreizen radial bezüglich der Längsachse (L) von dem Durchführungsabschnitt (19) entfernt, und das Distanzelement (10) mittels des mindestens einen Hemmungselements (23) in einer Gegenstandsausnehmung (22) eines Gegenstands (12) bewegungshemmend anordenbar ist,
und wobei das Distanzelement (10) weiter mindestens ein eine Federkraft ausbildendes bewegliches Federelement (24) umfasst, das entlang der Längsachse (L) unter Ausbildung einer Federkraft ausweichbar ausgebildet und eingerichtet ist und entgegen der Federkraft selbsttätig zurückbewegbar ist.

2. Distanzelement (10) nach Anspruch 1, **dadurch gekennzeichnet, dass** der Durchführungsabschnitt (19) weiter zumindest teilweise im Verlauf der Längsachse (L) ebenfalls von mindestens einem das Distanzelement (10) umfassenden Führungselement (25) begrenzt ist, das zum zumindest bereichsweisen Führen eines Befestigungselements (20) durch den Durchführungsabschnitt (19) im Verlauf der Längsachse (L) des Distanzelements (10) ausgebildet und eingerichtet ist.

3. Distanzelement (10) nach Anspruch 1 oder 2, **dadurch gekennzeichnet, dass** das mindestens eine Hemmungselement (23) zumindest teilweise in den Durchführungsabschnitt (19) hineinragend ausgebildet und eingerichtet ist.

4. Distanzelement (10) nach einem oder mehreren der Ansprüche 1 bis 3, **dadurch gekennzeichnet, dass** das mindestens eine Hemmungselement (23) einen Arretierbereich (26) umfasst, der dazu ausgebildet und eingerichtet ist, das mindestens eine aufgespreizte Hemmungselement (23) in einer Beabstandung mit einer Gegenstandsausnehmung (22) zu arretieren.

5. Distanzelement (10) nach einem oder mehreren der Ansprüche 1 bis 4, **dadurch gekennzeichnet, dass** das mindestens eine Federelement (24) dazu ausgebildet und eingerichtet ist, bei Anlage des Distanzelements (10) an einer Auflage (16) das Distanzelement (10) entgegen der Federkraft in einer Gegenstandsausnehmung (22) eines Gegenstands (12) beabstandet anzuordnen.

6. Distanzelement (10) nach einem oder mehreren der Ansprüche 1 bis 5, umfassend ein bis fünf, insbesondere drei, Hemmungselemente (23) und/oder ein bis fünf, insbesondere drei, Führungselemente (25), wobei die Hemmungselemente (23) und/oder die Führungselemente (25) im Wesentlichen sternförmig um den Durchführungsabschnitt (19) angeordnet sind.

7. Distanzelement (10) nach einem oder mehreren der Ansprüche 1 bis 5, umfassend mindestens zwei Federelemente (24), wobei die Federelemente (24) im Wesentlichen gegenüberliegend entlang der Längsachse (L) ausgebildet und eingerichtet sind.

8. Distanzelement (10) nach einem oder mehreren der Ansprüche 1 bis 7, weiter umfassend mindestens eine Verdrehsicherung (27), die zur Anordnung in einer korrespondierenden Verdrehsicherungsaufnahme (28) einer Gegenstandsausnehmung (22) ausgebildet und eingerichtet ist, um ein Verdrehen des Distanzelements (10) zu verhindern.

9. Distanzelement (10) nach einem oder mehreren der Ansprüche 1 bis 8, **dadurch gekennzeichnet, dass** die Anlagefläche (21) im Wesentlichen planar ausgebildet und eingerichtet ist.

10. Distanzelement (10) nach einem oder mehreren der Ansprüche 1 bis 9, **dadurch gekennzeichnet, dass** die Anlagefläche (21) mindestens eine sich entlang der Längsachse (L) über die Anlagefläche (21) hinaus erstreckende Verrutschsicherung (30) aufweist, die ausgebildet und eingerichtet ist, ein Verrutschen des Distanzelements (10) zu verhindern.

11. Distanzelement (10) nach Anspruch 10, **dadurch gekennzeichnet, dass** die Verrutschsicherung (30) durch mindestens ein Hemmungselement (23) gebildet ist.

12. Distanzelement (10) nach einem oder mehreren der Ansprüche 1 bis 11, **dadurch gekennzeichnet, dass** das Distanzelement (10) im Wesentlichen spiegelsymmetrisch entlang einer im Verlauf der Längsachse (L) durch den Durchführungsabschnitt (19) verlaufenden Spiegelachse ausgebildet und eingerichtet ist.

13. Befestigungsanordnung (13) umfassend
ein Distanzelement (10) nach einem oder mehreren der Ansprüche 1 bis 12 und ein Trägerelement (31),
wobei das Trägerelement (31) eine an das Distanzelement (10) angepasste Distanzelementausnehmung (22) umfasst und zur zumindest bereichsweisen Aufnahme des Distanzelements (10) in der Distanzelementausnehmung (22) ausgebildet und eingerichtet ist, und das Distanzelement (10) sowie das Trägerelement (31) einen Durchführungsabschnitt (19) zum Durchführen eines Befestigungselements (20) aufweisen,
wobei das Trägerelement (31) mit dem zumindest bereichsweise in der Distanzelementausnehmung (22) aufgenommenen Distanzelement (10) zur Anordnung an einer Auflage (16) vorgesehen ist, um zumindest das Trägerelement (31) und das Distanzelement (10) mittels eines Befestigungselements (20) an der Auflage zu befestigen,
wobei mindestens ein Hemmungselement (23) des Distanzelements (10) durch Einbringen eines Befestigungselements (20) in dem Durchführungsabschnitt (19) aufspreizbar ist, indem sich das mindestens eine Hemmungselement (23) beim Aufspreizen radial bezüglich der Längsachse (L) von dem Durchführungsabschnitt (19) entfernt, und das Distanzelement (10) mittels des mindestens einen Hemmungselements (23) in der Distanzelementausnehmung (22) des Trägerelements (31) bewegungshemmend anordenbar ist.

14. Durchlauferhitzer (11) umfassend mindestens zwei Befestigungsanordnungen (13) gemäß Anspruch 13 mit mindestens einem Distanzelement (10) nach einem oder mehreren der Ansprüche 1 bis 12 und mindestens einem Trägerelement (31),
wobei die Befestigungsanordnung (13) zur Befestigung des Durchlauferhitzers (11) an einer Auflage (16), insbesondere an einer Wand, ausgebildet und eingerichtet ist,
wobei das mindestens eine Distanzelement (10) zur individuellen Beabstandung von dem mindestens einen Trägerelement (31) und der Auflage (16) vorgesehen ist.

15. Durchlauferhitzer (11) nach Anspruch 14, **dadurch gekennzeichnet, dass** die Distanzelemente (10) in Abhängigkeit der Oberflächenbeschaffenheit der Auflage (16) bei der Befestigung des Trägerelementes (31) an der Auflage (16) jeweils eine unterschiedliche Beabstandung zwischen Trägerelement (31) und Auflage ausbilden und einrichten.

## Claims

1. Spacer element (10) for spacing an object (12) from a support (16),
wherein the spacer element (10) extends along a longitudinal axis (L) between a front end (17) and a rear end (18) and comprises at least one passage section (19) along the longitudinal axis (L) for passing through a fastening element (20),
wherein the front end (17) of the spacer element (10) comprises a contact surface (21) for contacting the spacer element (10) on a support (16) and the rear end (18) is configured and adapted for at least partially arranging the spacer element (10) in an object recess (22) of an object (12),
**characterised in that**
the passage section (19) is at least partially delimited in the course of the longitudinal axis (L) by at least one spreadable restraining element (23) which further surrounds the spacer element (10),
wherein the at least one restraining element (23) is spreadable by inserting a fastening element (20) into the passage section (19), **in that** the at least one restraining element (23) extends radially with respect to the longitudinal axis (L) away from the passage section (19) during spreading and the spacer element (10) is arrangeable in a movement-inhibiting arrangement in an object recess (22) of an object (12) by means of the at least one restraining element (23),
and wherein the spacer element (10) further comprises at least one a spring force-forming movable spring element (24) which is configured and adapted to move out along the longitudinal axis (L), forming a spring force, and which is automatically movable back against the spring force.

2. Spacer element (10) according to claim 1, **characterised in that** the passage section (19) is further at least partially bounded in the course of the longitudinal axis (L) also by at least one guide element (25) which comprises the spacer element (10) and is configured and adapted for at least partially guiding a fastening element (20) through the passage section (19) in the course of the longitudinal axis (L) of the spacer element (10).

3. Spacer element (10) according to claim 1 or 2, **characterised in that** the at least one restraining element (23) is configured and adapted to protrude at least partially into the passage section (19).

4. Spacer element (10) according to one or more of claims 1 to 3, **characterised in that** the at least one restraining element (23) comprises a locking region (26) which is configured and adapted to lock the at least one spread-out restraining element (23) in a distanced position with an object recess (22).

5. Spacer element (10) according to one or more of claims 1 to 4, **characterised in that** the at least one spring element (24) is configured and adapted to arrange the spacer element (10) at a distance in an object recess (22) of an object (12) against the spring force when the spacer element (10) bears against a support (16).

6. Spacer element (10) according to one or more of claims 1 to 5, comprising one to five, in particular three, restraining elements (23) and/or one to five, in particular three, guide elements (25), wherein the restraining elements (23) and/or the guide elements (25) are arranged substantially in a star shape around the passage section (19).

7. Spacer element (10) according to one or more of claims 1 to 5, comprising at least two spring elements (24), wherein the spring elements (24) are configured and adapted substantially opposite each other along the longitudinal axis (L).

8. Spacer element (10) according to one or more of claims 1 to 7, further comprising at least one anti-rotation device (27) configured and adapted to be arranged in a corresponding anti-rotation receptacle (28) of an object recess (22) in order to prevent rotation of the spacer element (10).

9. Spacer element (10) according to one or more of claims 1 to 8, **characterised in that** the contact surface (21) is configured and adapted to be substantially planar.

10. Spacer element (10) according to one or more of claims 1 to 9, **characterised in that** the contact surface (21) has at least one anti-slip device (30) which extends along the longitudinal axis (L) beyond the contact surface (21), which is configured and adapted to prevent the spacer element (10) from slipping.

11. Spacer element (10) according to claim 10, **characterised in that** the anti-slip device (30) is formed by at least one restraining element (23).

12. Spacer element (10) according to one or more of claims 1 to 11, **characterised in that** the spacer element (10) is configured and adapted to be essentially mirror-symmetrical along a mirror axis extending in the course of the longitudinal axis (L) through the passage section (19).

13. Fastening arrangement (13) comprising
a spacer element (10) according to one or more of claims 1 to 12 and a carrier element (31),
wherein the carrier element (31) comprises a spacer element recess (22) adapted to the spacer element (10) and is configured and adapted to at least partially receive the spacer element (10) in the spacer element recess (22), and the spacer element (10) and the carrier element (31) comprising a passage section (19) for the passage of a fastening element (20),
wherein the carrier element (31) with the spacer element (10) received at least partially in the spacer element recess (22) is provided for arrangement on a support (16), in order to fasten at least the carrier element (31) and the spacer element (10) to the support by means of a fastening element (20),
wherein at least one restraining element (23) of the spacer element (10) is spreadable by insertion of a fastening element (20) in the passage section (19), in that the at least one restraining element (23) moves out radially with respect to the longitudinal axis (L) from the passage section (19) during spreading, and the spacer element (10) is arrangeable in the spacer element recess (22) of the carrier element (31) by means of the at least one restraining element (23) so as to prevent movement.

14. Continuous flow heater (11) comprising at least two fastening arrangements (13) according to claim 13 with at least one spacer element (10) according to one or more of claims 1 to 12 and at least one carrier element (31),
wherein the fastening arrangement (13) is configured and adapted for fastening the continuous flow heater (11) to a support (16), in particular to a wall,
wherein the at least one spacer element (10) is provided for individual spacing of the at least one carrier element (31) and the support (16).

15. Continuous flow heater (11) according to claim 14, **characterised in that** the spacer elements (10) respectively configure and adapt a different spacing between the carrier element (31) and the support depending on the surface properties of the support (16) when the carrier element (31) is attached to the support (16).

## Revendications

1. Élément d'écartement (10) destiné à espacer un objet (12) d'un support (16),
l'élément d'écartement (10) s'étendant le long d'un axe longitudinal (L) entre une extrémité avant (17) et une extrémité arrière (18) et comprenant, le long de l'axe longitudinal (L), au moins une section de passage (19) pour le passage d'un élément de fixation (20),
l'extrémité avant (17) de l'élément d'écartement (10) comprenant une surface d'appui (21) pour l'appui de l'élément d'écartement (10) sur un support (16) et l'extrémité arrière (18) étant configurée et adaptée pour agencer au moins par zones l'élément d'écartement (10) dans un évidement d'objet (22) d'un objet (12),
**caractérisé en ce que**
la section de passage (19) est au moins partiellement délimitée dans le tracé de l'axe longitudinal (L) par au moins un élément de blocage (23) expansible comprenant en outre l'élément d'écartement (10),
l'au moins un élément de blocage (23) pouvant être expansé par introduction d'un élément de fixation (20) dans la section de passage (19) par le fait que l'au moins un élément de blocage (23) s'éloigne radialement de la section de passage (19) par rapport à l'axe longitudinal (L) lors de l'expansion, et l'élément d'écartement (10) pouvant être agencé de manière à bloquer le mouvement au moyen de l'au moins un élément de blocage (23) dans un évidement d'objet (22) d'un objet (12),
et l'élément d'écartement (10) comprenant en outre au moins un élément de ressort mobile (24) configurant une force de ressort, qui est configuré et adapté de manière à pouvoir être dévié le long de l'axe longitudinal (L) en configurant une force de ressort et qui peut être ramené automatiquement à l'encontre de la force de ressort.

2. Élément d'écartement (10) selon la revendication 1, **caractérisé en ce que** la section de passage (19) est en outre également au moins partiellement délimitée dans le tracé de l'axe longitudinal (L) par au moins un élément de guidage (25) comprenant l'élément d'écartement (10), qui est configuré et adapté pour guider au moins par zones un élément de fixation (20) à travers la section de passage (19) dans le tracé de l'axe longitudinal (L) de l'élément d'écartement (10).

3. Élément d'écartement (10) selon la revendication 1 ou 2, **caractérisé en ce que** l'au moins un élément de blocage (23) est configuré et adapté de manière à faire saillie au moins partiellement dans la section de passage (19).

4. Élément d'écartement (10) selon une ou plusieurs des revendications 1 à 3, **caractérisé en ce que** l'au moins un élément de blocage (23) comprend une zone de verrouillage (26) qui est configurée et adaptée pour verrouiller l'au moins un élément de blocage expansé (23) à une distance d'un évidement d'objet (22).

5. Élément d'écartement (10) selon une ou plusieurs des revendications 1 à 4, **caractérisé en ce que** l'au moins un élément de ressort (24) est configuré et adapté pour, lors de l'appui de l'élément d'écartement (10) sur un support (16), agencer l'élément d'écartement (10) à distance dans un évidement d'objet (22) d'un objet (12) à l'encontre de la force de ressort.

6. Élément d'écartement (10) selon une ou plusieurs des revendications 1 à 5, comprenant un à cinq, notamment trois, éléments de blocage (23) et/ou un à cinq, notamment trois, éléments de guidage (25), les éléments de blocage (23) et/ou les éléments de guidage (25) étant agencés essentiellement en étoile autour de la section de passage (19).

7. Élément d'écartement (10) selon une ou plusieurs des revendications 1 à 5, comprenant au moins deux éléments de ressort (24), les éléments de ressort (24) étant configurés et adaptés de manière essentiellement opposée le long de l'axe longitudinal (L).

8. Élément d'écartement (10) selon une ou plusieurs des revendications 1 à 7, comprenant en outre au moins une sécurité anti-rotation (27) qui est configurée et adaptée pour être agencée dans un logement de sécurité anti-rotation correspondant (28) d'un évidement d'objet (22) afin d'empêcher une rotation de l'élément d'écartement (10).

9. Élément d'écartement (10) selon une ou plusieurs des revendications 1 à 8, **caractérisé en ce que** la surface d'appui (21) est configurée et adaptée de manière essentiellement plane.

10. Élément d'écartement (10) selon une ou plusieurs des revendications 1 à 9, **caractérisé en ce que** la surface d'appui (21) présente au moins une sécurité anti-glissement (30) s'étendant le long de l'axe longitudinal (L) au-delà de la surface d'appui (21), laquelle est configurée et adaptée pour empêcher un glissement de l'élément d'écartement (10).

11. Élément d'écartement (10) selon la revendication 10, **caractérisé en ce que** la sécurité anti-glissement (30) est formée par au moins un élément de blocage (23).

12. Élément d'écartement (10) selon une ou plusieurs des revendications 1 à 11, **caractérisé en ce que** l'élément d'écartement (10) est configuré et adapté de manière essentiellement symétrique le long d'un axe de symétrie s'étendant dans le tracé de l'axe longitudinal (L) à travers la section de passage (19).

13. Agencement de fixation (13) comprenant
un élément d'écartement (10) selon une ou plusieurs des revendications 1 à 12 et un élément porteur (31),
l'élément porteur (31) comprenant un évidement d'élément d'écartement (22) adapté à l'élément d'écartement (10) et étant configuré et adapté pour recevoir au moins par zones l'élément d'écartement (10) dans l'évidement d'élément d'écartement (22), et l'élément d'écartement (10) ainsi que l'élément porteur (31) présentent une section de passage (19) pour le passage d'un élément de fixation (20),
l'élément porteur (31) avec l'élément d'écartement (10) reçu au moins par zones dans l'évidement d'élément d'écartement (22) étant prévu pour être agencé sur un support (16) afin de fixer au moins l'élément porteur (31) et l'élément d'écartement (10) sur le support au moyen d'un élément de fixation (20),
au moins un élément de blocage (23) de l'élément d'écartement (10) pouvant être expansé par introduction d'un élément de fixation (20) dans la section de passage (19) par le fait que l'au moins un élément de blocage (23) s'éloigne radialement de la section de passage (19) par rapport à l'axe longitudinal (L) lors de l'expansion, et l'élément d'écartement (10) pouvant être agencé de manière à bloquer le mouvement au moyen de l'au moins un élément de blocage (23) dans l'évidement d'élément d'écartement (22) de l'élément porteur (31).

14. Chauffe-eau instantané (11) comprenant au moins deux agencements de fixation (13) selon la revendication 13 avec au moins un élément d'écartement (10) selon une ou plusieurs des revendications 1 à 12 et au moins un élément porteur (31),
l'agencement de fixation (13) étant configuré et adapté pour fixer le chauffe-eau instantané (11) sur un support (16), notamment sur un mur,
l'au moins un élément d'écartement (10) étant prévu pour l'écartement individuel de l'au moins un élément porteur (31) et du support (16).

15. Chauffe-eau instantané (11) selon la revendication 14, **caractérisé en ce que** les éléments d'écartement (10) configurent et adaptent, en fonction de la nature de surface du support (16), lors de la fixation de l'élément porteur (31) sur le support (16), un espacement différent entre l'élément porteur (31) et le support.
